# FASCICULE DE BREVET EUROPEEN

(11) **EP 0 759 629 B1**
(45) Date de publication et mention de la délivrance du brevet: **06.10.1999**
(21) Numéro de dépôt: 96401775.0
(22) Date de dépôt: 13.08.1996
(51) Int. Cl.: H01H 33/16

(54) **Disjoncteur muni d'une résistance de fermeture avec dispositif d'insertion**
Lastschalter mit Einschaltwiderstand und Einfügungsvorrichtung
Circuit breaker with closing resistor and insertion device

(30) Priorité: 18.08.1995 FR 9509935
(43) Date de publication de la demande: 26.02.1997
(73) Titulaire: GEC ALSTHOM T ET D SA, 75016 Paris (FR)
(72) Inventeur: Perret, Michel, 38300 Bourgoin-Jallieu (FR)
(74) Mandataire: Gosse, Michel

(56) Documents cités:
- FR-A- 2 450 501
- FR-A- 2 487 570
- FR-A- 2 503 448
- FR-A- 2 657 459

## Description

La présente invention concerne un disjoncteur à haute tension munie d'une résistance de fermeture associé à un dispositif d'insertion de cette résistance.

Il est décrit, dans le brevet FR-A-2 450 501, un disjoncteur comprenant une résistance destinée à être momentanément insérée en série dans le circuit du disjoncteur, lors de la fermeture de ce dernier. Une telle insertion est destinée à limiter les surtensions qui interviennent notamment lors de la fermeture des longues lignes à vide.

Dans le document précité, la résistance est disposée à l'intérieur de la chambre de coupure et est associée à un mécanisme d'insertion placé également à l'intérieur de la chambre de coupure.

Ce dernier comprend un contact d'insertion lié à l'équipage mobile du disjoncteur, constitué d'un anneau de tungstène et coopérant avec un contact lié à l'ensemble fixe du disjoncteur et également constitué d'un anneau de tungstène. Le contact électrique est réalisé en bout et se fait avec un choc relativement important, ce qui explique le choix du tungstène comme matériau des contacts. Ces anneaux sont coûteux. L'anneau lié à l'équipage mobile est lourd; sa mise en mouvement rapide nécessite une énergie importante de sorte que la puissance de la commande du disjoncteur doit en tenir compte, ce qui grève son prix de revient. Le choc des deux anneaux produit des effets de choc et des risques de rebondissement de sorte que le mécanisme doit comporter des éléments d'amortissement qui viennent également augmenter le coût du disjoncteur. L'encombrement et en particulier le diamètre des anneaux de tungstène est important, de sorte que le diamètre de la porcelaine délimitant la chambre de coupure est important.

Un but de la présente invention est de réaliser un mécanisme ne comportant aucune pièce lourde, de sorte que la puissance de la commande puisse être diminuée et son coût abaissé.

Un autre but de la présente invention est de réaliser un mécanisme ne nécessitant pas de dispositif d'amortissement lors du contact des contacts d'insertion.

Un autre but de l'invention est de réaliser un mécanisme d'insertion de diamètre réduit, ce qui permet de diminuer le diamètre de l'enveloppe de porcelaine et de réduire son coût.

L'invention a pour objet un disjoncteur comprenant, pour chaque phase, un chambre de coupure délimitée par une enveloppe isolante sensiblement cylindrique à l'intérieur de laquelle sont disposés, de manière coaxiale, un ensemble mobile comprenant notamment un contact principal mobile, un contact d'arc mobile et un piston de soufflage coopérant avec un cylindre de soufflage terminé par une buse de soufflage, lesdits contacts mobiles étant reliés à une première prise de courant, un ensemble fixe comprenant un contact d'arc fixe en série avec une résistance disposée coaxialement et coopérant avec un ensemble d'insertion temporaire à la fermeture du disjoncteur, ladite résistance étant reliée à une seconde prise de courant, caractérisé en ce que ledit contact d'arc fixe étant constitué d'une tige métallique axiale, l'ensemble d'insertion comprend une bague pouvant coulisser avec contact électrique le long de ladite tige métallique et portant du côté de l'ensemble mobile des premiers contacts destinés à coopérer avec ledit contact principal mobile et de l'autre côté des seconds contacts pouvant coopérer avec des troisièmes contacts fixes électriquement reliés à la seconde prise de courant, l'ensemble d'insertion comprenant en outre un poussoir cylindrique isolant poussé par un premier ressort en appui sur ladite bague, l'ensemble d'insertion étant soumis à l'action d'un second ressort en appui sur l'ensemble fixe et tendant à déplacer l'ensemble d'insertion en direction de l'ensemble mobile, le contact principal mobile, les premiers, seconds et troisièmes contacts étant agencés pour que, lorsque le disjoncteur est en position déclenchée, les distances d'une part entre les premiers contacts et le contact principal mobile et d'autre part entre les seconds et troisièmes contacts soient au moins égales à la distance d'isolement correspondant à la tension de la chambre.

Selon une autre caractéristique, le disjoncteur l'ensemble d'insertion comprend en outre un piston solidaire de ladite bague et coulissant autour du contact d'arc fixe et à l'intérieur d'un cylindre fixé à l'ensemble fixe et muni d'ouvertures calibrées pour constituer un ralentisseur à l'aspiration.

L'ensemble d'insertion comprend un cylindre d'amortissement solidaire de ladite bague et coopérant avecune butée fixée sur le contact d'arc fixe.

L'invention sera bien comprise à la lecture de la description d'un exemple de réalisation de l'invention, en référence au dessin annexé dans lequel:
- la figure 1 est une vue d'une chambre de coupure d'un disjoncteur avec résistance de fermeture,
- la figure 2 est une vue partielle en coupe axiale d'une chambre de coupure selon l'invention représentée en position enclenchée,
- la figure 3 est une vue partielle en coupe axiale de la même chambre, le disjoncteur étant en position déclenchée,
- les figures 4 et 5 sont des vues partielles en coupe axiale de la même chambre de coupure, illustrant les diverse étapes d'une opération d'enclenchement du disjoncteur.

La figure 1 montre une chambre de coupure d'un disjoncteur avec résistance de fermeture. La chambre de coupure comprend une enveloppe isolante étanche, généralement en porcelaine, fermée par deux flasques d'extrmités 2 et 3 munis d'une première 2A et d'une seconde 3A prises de courant. L'intérieur de l'enveloppe est remplie de gaz isolant (de préférence de l'hexafluorure de soufre SF6 sous une pression de quelques centaines d'hectopascals). Une résistance de fermeture est disposée coaxialement à l'enveloppe 1, à l'intérieur d'un capot métallique 4 qui est en communication avec l'intérieur de l'enveloppe et qui assure la liaison électrique entre une extrémité de la résistance et la prise de courant 2A.

On note qu'un même disjoncteur peut comporter, pour chaque phase, plusieurs chambres de coupure du type précité, reliées en série.

Par ailleurs, l'invention faisant l'objet de la présente demande de brevet s'applique aussi aux installations de type "à enveloppe métallique à la terre", dites installations blindées. Dans ce cas l'enveloppe en porcelaine 1 est remplacée par une enveloppe métallique, par exemple en aluminium, à la terre, et les prises de courant sont isolées.

La figure 2 montre, à plus grande échelle mais partiellement et en coupe axiale, la chambre de coupure selon l'invention.

On distingue l'enveloppe en céramique 1 et une première extrémité de la résistance 5, formée de pastilles empilées. La seconde extrémité de la résistance, non visible dans la Fig.2, est reliée électriquement à la première prise de courant 2A, non visible dans la Fig. 2.

Le contact d'arc fixe de la chambre de coupure est constitué d'une tige métallique 11, par exemple en alliage à base de cuivre, munie d'une extrémité 11A réalisée en un matériau résistant aux effets de l'arc électrique. Ce matériau peut être un alliage à base de tungstène.

L'ensemble mobile du disjoncteur comprend un cylindre métallique 13 relié mécaniquement à une tringle de manoeuvre non représentée et électriquement à la seconde prise de courant 3A, non visible dans la Fig.2. A une extrémité de ce cylindre est disposée un embout de contact 14 constituant le contact permanent de l'ensemble mobile.

Coaxialement au cylindre 13 est disposé un tube métallique 15 dont une première extrémité, non visible dans la Fig.2 est électriquement reliée à la seconde prise de courant 3A et dont la seconde extrémité 15A est constituée de doigts de contact en matériau résistant aux effets de l'arc.

Le cylindre 13 et le tube 15 définissent un volume annulaire de soufflage 16 fermé d'un côté par un disque 17 solidaire du cylindre 13 et du tube 15 et de l'autre côté par un piston de soufflage fixe 18 de section annulaire. Le disque 17 est percé de trous 19 pour le passage du gaz de soufflage qui s'échappe à travers une buse de soufflage 20.

L'ensemble d'insertion de la résistance comprend une bague métallique 22 pouvant coulisser le long de la tige 11 et en contact électrique avec cette dernière grâce à des contacts glissants 23. La bague 22 est percée de trous 22A.

L'ensemble d'insertion est donc mobile par rapport à l'ensemble fixe de la chambre de coupure.

D'un côté de la bague est disposé une couronne de contacts électriques 25 disposés à l'extrémité d'une portion cylindrique conductrice 26; les contacts 25 coopèrent avec l'embout 14 pour le passage du courant permanent lorsque le disjoncteur est en position enclenchée.

Du même côté que la couronne 26 est disposé un poussoir cylindrique 28, en matériau isolant, venant au contact de l'ensemble mobile lorsque le disjoncteur est en position enclenchée. Ce poussoir est poussé par un ressort 29 s'appuyant contre la bague 22. Dans l'exemple de la figure, le poussoir 28 prend appui sur un épaulement 20A de la buse 20.

La bague 22 porte en outre une pièce de contact 31 coopérant avec un contact cylindrique 32 fixe fixé à des bras métalliques fixes 33 reliés électriquement à la première prise de courant 2A et fixés mécaniquement à l'extrémité correspondante de la chambre de coupure. Les contacts 31 et les contacts 32 sont en contact électrique lorsque le disjoncteur est en position enclenchée.

L'ensemble d'insertion comprend en outre un piston 35 coulissant autour de la tige 11 et relié à la bague 22 par des bras 37, par exemple trois bras distants angulairement de 120°. Le piston 35 coulisse dans un cylindre fixe 38 fixé au bloc métallique 39 placé à l'extrémité de la résistance 5. Le cylindre 38 est muni de cavités non représentées débouchant sur l'extérieur pour constituer un ralentisseur de l'ensemble mobile d'insertion dans son mouvement vers la droite de la figure. Un ressort 40, s'appuyant sur d'une part sur la paroi extérieure du cylindre 38 et d'autre part sur des coudes des bras 37, a tendance à pousser l'ensemble d'insertion vers la droite de la figure.

L'ensemble d'insertion est complété par une butée cylindrique en matériau isolant 41, fixée sur la tige 11, et venant s'engager, lorsque l'ensemble d'insertion vient en bout de course vers la droite de la figure, dans un cylindre 42 faisant partie de l'ensemble mobile. Cette disposition permet un amortissement du choc de fin de course de l'ensemble mobile d'insertion.

Lorsque le disjoncteur est enclenché, le courant circule depuis la première prise jusqu'à la seconde prise en traversant successivement les bras 33, les contacts 32 et 31 la bague 22, la portion cylindrique 26, les contacts 25 et 14 et le tube cylindrique 13.

La Fig. 3 représente la chambre de coupure en position déclenchée.

L'ensemble d'insertion est dans sa position extrème en butée contre la butée 41. On note que les distances d1 entre les contacts 25 et le contact principal mobile, et d2 entre les contacts 31 et 32, sont supérieurs à la distance d'isolement à la tension de la chambre de coupure. Cette condition est nécessaire pour éviter tout réamorçage entre contacts.

On va montrer maintenant comment, grâce au dispositif de l'invention, la résistance 5 est insérée pendant une durée limitée lors d'une manoeuvre de fermeture du disjoncteur (enclenchement).

A la fermeture, l'équipage mobile se déplace vers la gauche des figures.

La Fig. 4 montre la configuration après une faible course de l'équipage mobile.

Les contacts 14 et 25 se sont rapprochés, sans que l'ensemble d'insertion ne bouge. Dès que la distance d1 devient inférieure à la distance d'isolement, un arc A1 jaillit entre les contacts 14 et 25 et le courant traverse la portion cylindrique 26, la bague 22, les contacts 23, la tige 11 et la résistance 5. La résistance est ainsi insérée.

L'équipage mobile poursuit sa course et entraîne l'ensemble d'insertion, car le ressort 29 du poussoir 28 a terminé sa compression.

Dès que la distance d2 entre les contacts 31 et 32 devient inférieure à la distance d'isolement, (Fig. 5), un arc A2 jaillit entre ces contacts; la résistance 5 est court-circuitée, le courant passant de la seconde prise de courant à la première prise en traversant le cylindre 13, les contacts 14 et 25, la portion cylindrique 26, la bague 22, le contact 31, l'arc A2, le contact 32, et les bras 33.

Les dimensions des divers éléments de la chambre de coupure ont été dimensionnés, en tenant compte de la vitesse de déplacement de l'ensemble mobile, pour assurer une durée suffisant d'insertion de la résistance 5, par exemple 8 à 12 millisecondes.

L'ensemble mobile poursuit sa course vers la gauche jusqu'à à la fin de course; à ce moment les contacts 31 et 32 sont en contact et la chambre a la configuration de la Fig.2.

Au déclenchement, l'ensemble mobile est tiré vers la droite par la tringle de manoeuvre. Les contacts de courant permanent 14 et 25 se séparent, puis les contacts d'arc 15A et 11A.

En raison de son inertie, et du ralentisseur constitué par le cylindre 38, l'ensemble d'insertion reste immobile jusqu'à la coupure du courant. De la sorte, la résistance 5 reste court-circuitée pendant toute la phase de coupure de courant et n'est donc pas insérée à l'ouverture.

L'ensemble mobile poursuivant sa course, le contact en tre le poussoir 28 et l'ensemble mobile cesse lorsque le ressort 29 arrive en bout de course; sous l'action du ressort 40 l'ensemble d'insertion se déplace le long de la tige 11 jusqu'à venir en butée sur la butée 41; à ce moment les contacts 31 et 32 sont séparés par une distance d2 supérieure à la distance d'isolement (configuration de la Fig.3) . Le cylindre 42 et la butée 41 constituent un dispositif d'amortissement très simple.

L'ensemble d'insertion de l'invention est léger, de sorte que l'énergie de commande du disjoncteur n'est pas augmentée par cet ensemble d'insertion.

Le diamètre maximal de l'ensemble d'insertion, qui est celui des bras 33 et du contact 32, est faible, de sorte que le diamètre de la porcelaine n'a pas a être augmenté par la présence de cet ensemble d'insertion.

L'ensemble d'insertion ne nécessite aucun dispositif d'amortissement à l'insertion, ce qui est une source d'économie.

L'invention s'applique aux disjoncteurs à haute tension, de type "ouvert" ou "blindé".

## Revendications

1. Disjoncteur comprenant, pour chaque phase, un chambre de coupure délimitée par une enveloppe isolante (1) sensiblement cylindrique à l'intérieur de laquelle sont disposés, de manière coaxiale, un ensemble mobile comprenant notamment un contact principal mobile (14), un contact d'arc mobile (15, 15A) et un piston de soufflage (18) coopérant avec un cylindre de soufflage terminé par une buse de soufflage (20), lesdits contacts mobiles étant reliés à une première prise de courant, un ensemble fixe comprenant un contact d'arc fixe (11, 11A) en série avec une résistance (5) disposée coaxialement et coopérant avec un ensemble d'insertion temporaire à la fermeture du disjoncteur, ladite résistance étant reliée à une seconde prise de courant, caractérisé en ce que ledit contact d'arc fixe étant constitué d'une tige métallique axiale (11, 11A), l'ensemble d'insertion comprend une bague (22) pouvant coulisser avec contact électrique (23) le long de ladite tige métallique et portant du côté de l'ensemble mobile des premiers contacts (25) destinés à coopérer avec ledit contact principal mobile (14) et de l'autre côté des seconds contacts (31) pouvant coopérer avec des troisièmes contacts fixes (32) électriquement reliés à la seconde prise de courant, l'ensemble d'insertion comprenant en outre un poussoir cylindrique isolant (28) poussé par un premier ressort (29) en appui sur ladite bague, l'ensemble d'insertion étant soumis à l'action d'un second ressort (40) en appui sur l'ensemble fixe et tendant à déplacer l'ensemble d'insertion en direction de l'ensemble mobile, le contact principal mobile (14), les premiers (25), seconds (31) et troisièmes (32) contacts étant agencés pour que, lorsque le disjoncteur est en position déclenchée, les distances d'une part (d1) entre les premiers contacts (25) et le contact principal mobile (14) et d'autre part (d2) entre les seconds (31) et troisièmes (32) contacts soient au moins égales à la distance d'isolement correspondant à la tension de la chambre.

2. Disjoncteur selon la revendication 1, caractérisé en ce que l'ensemble d'insertion comprend en outre un piston (35) solidaire de ladite bague (22) et coulissant autour du contact d'arc fixe (11) et à l'intérieur d'un cylindre (38) fixé à l'ensemble fixe et muni d'ouvertures calibrées pour constituer un ralentisseur à l'aspiration.

3. Disjoncteur selon l'une des revendications 1 et 2, caractérisé en ce que l'ensemble d'insertion comprend un cylindre d'amortissement (42) solidaire de ladite bague (22) et coopérant avecune butée (41) fixée sur le contact d'arc fixe (11).

## Patentansprüche

1. Schaltautomat, umfassend, für jede Phase, eine Unterbrechungskammer, die durch ein isolierendes Gehäuse (1) begrenzt ist, das im Wesentlichen zylindrisch ist und in dessen Inneren in koaxialer Weise ein mobile Anordnung angeordnet ist, umfassend insbesondere einen mobilen Hauptkontakt (14), einen mobilen Bogenkontakt (15, 15A) und einen Blaskolben (18), der mit einem Blaszylinder zusammenarbeitet, der durch eine Blasdüse (20) abgeschlossen ist, wobei die mobilen Kontakte mit einer ersten Anschlussstelle verbunden sind, einer festen Anordnung, umfassend einen festen Bogenkontakt (11, 11A) in Serie mit einem Widerstand (5), der koaxial angeordnet ist und mit einer Einrichtung zum zeitweiligen Einführen zum Verschluss des Schaltautomaten zusammenarbeitet, wobei der Widerstand mit einer zweiten Anschlussstelle verbunden ist, dadurch gekennzeichnet, dass der feste Bogenkontakt aus einem axialen metallischen Schaft (11, 11A) gebildet ist, wobei Einführanordnung einen Ring (22) umfasst, der mit einem elektrischen Kontakt (23) entlang des metallischen Schaftes gleiten kann und auf der Seite der mobilen Anordnung erste Kontakte (25) trägt, die der Zusammenarbeit mit den ersten mobilen Kontakten (14) dienen und andererseits zweite Kontakte (31), die mit dritten festen Kontakten (32) zusammenarbeiten könne, die elektrisch mit der zweiten Anschlussstelle verbunden sind, wobei die Einführanordnung darüber hinaus einen isolierenden zylindrischen Stößel (28) umfasst, der durch eine an dem Ring gelagerte erste Feder (29) gedrückt wird, wobei die Einführanordnung der Wirkung einer zweiten Feder (40) unterliegt, die an der festen Anordnung gelagert ist und die Einführanordnung in Richtung der mobilen Anordnung spannt, wobei der mobile Hauptkontakt (14), die ersten (25), zweiten (31) und dritten (32) Kontakte derart angeordnet sind, dass, wenn der Schaltautomat in ausgelöster Position ist, die Distanz einerseits (d1) zwischen den ersten Kontakten (25) und dem Hauptkontakt (14) und andererssits (d2) zwischen den zweiten (31) und dritten (32) Kontakten zumindest gleich der isolierenden Distanz ist, entsprechend der Spannung der Kammer.

2. Schaltautomat gemäß dem Anspruch 1, dadurah gekennzeichnet, dass die Einführanordnung darüber hinaus einen Kolben (35) aufweist, der mit dem Ring (22) verbunden ist und um den festen Bogenkontakt (11) sowie im Inneren eines festen Zylinders (38) gleitet, der fest an der festen Anordnung ist, und mit kalibrierten Öffnungen versehen ist, zur Bildung einer Verzögerung der Luftansaugung.

3. Schaltautomat gemäß einem der Ansprüche 1 oder 2, dadurch gekennzeichnet, dass die Einführanordnung einen Dämpfungszylinder (42) umfasst, der mit dem Ring (22) verbunden ist und mit einem Anschlag (41) zusammenwirkt, der an dem festen Bogenkontakt (11) fixiert ist.

## Claims

1. A circuit-breaker including, for each phase, an interrupting chamber enclosed by a substantially cylindrical insulating casing (1) inside which the following are disposed coaxially: a moving assembly including in particular a moving main contact (14), a moving arcing contact (15, 15A), and a blast piston (18) co-operating with a blast cylinder terminated by a blast nozzle (20), said moving contacts being connected to a first terminal; and a fixed assembly including a fixed arcing contact (11, 11A) in series and in alignment with a resistance (5) and co-operating with a temporary insertion assembly for temporarily inserting the resistance on circuit-breaker closing, said resistance being connected to a second terminal; said circuit-breaker being characterized in that, with said fixed arcing contact being constituted by an axial metal rod (11, 11A), the insertion assembly includes a ring (22) mounted to slide with electrical contact (23) along said metal rod, and carrying first contacts (25) on the moving assembly side of the ring, which contacts are designed to co-operate with said moving main contact (14), and second contacts (31) on the other side, which contacts can co-operate with fixed third contacts (32) connected electrically to the second terminal, the insertion assembly further including a cylindrical insulating pusher (28) pushed by a first spring (29) bearing against said ring, the insertion assembly being subjected to drive from a second spring (40) bearing against the fixed assembly and tending to displace the insertion assembly towards the moving assembly, the moving main contact (14), and the first contacts (25), the second contacts (31) and the third contacts (32) being organized so that, when the circuit-breaker is in the disengaged position, the distance (d1) between the first contacts (25) and the moving main contact (14), and the distance (d2) between the second contacts (31) and the third contacts (32) are not less than the isolation distance corresponding to the voltage of the chamber.

2. A circuit-breaker according to claim 1, characterized in that the insertion assembly further includes a piston (35) secured to said ring (22) and sliding on the fixed arcing contact (11) and inside a cylinder (38) which is secured to the fixed assembly and which is provided with calibrated openings so as to constitute a suction retarder.

3. A circuit-breaker according to claim 1 or 2, characterized in that the insertion assembly includes a damping cylinder (42) integral with said ring (22), and co-operating with an abutment (41) secured to the fixed arcing contact (11).
